# EUROPÄISCHE PATENTSCHRIFT

(11) **EP 0 966 579 B1**
(45) Veröffentlichungstag und Bekanntmachung des Hinweises auf die Patenterteilung: **04.12.2002**
(21) Anmeldenummer: 98919047.5
(22) Anmeldetag: 06.03.1998
(51) Int. Cl.: E04B 1/86

(54) **SCHALLDÄMMENDES FLÄCHENBAUELEMENT**
SOUND-PROOFING SURFACE COMPONENT
ELEMENT DE CONSTRUCTION DE SURFACE INSONORISANT

(30) Priorität: 08.03.1997 DE 19709620
(43) Veröffentlichungstag der Anmeldung: 29.12.1999
(73) Patentinhaber: Limberger, Karl, jun., 91623 Sachsen (DE)
(72) Erfinder: Limberger, Karl, jun., 91623 Sachsen (DE)
(74) Vertreter: LOUIS, PÖHLAU, LOHRENTZ & SEGETH
(86) Internationale Anmeldenummer: DE9800669
(87) Internationale Veröffentlichungsnummer: WO98040574

(56) Entgegenhaltungen:
- DE-A- 1 784 187
- DE-A- 2 458 260
- DE-A- 2 706 598
- DE-A- 4 027 310
- DE-B- 1 211 370
- DE-C- 2 953 356
- FR-A- 2 077 686
- GB-A- 2 109 902
- PATENT ABSTRACTS OF JAPAN vol. 16, no. 30 (M-1203), 24.Januar 1992 & JP 03 240526 A (TAKASHI HOSHI), 25.Oktober 1991,

## Beschreibung

Die Erfindung betrifft ein schalldämmendes Flächenbauelement, wobei ein eng benachbarte und zueinander parallele Kanalräume aufweisendes Flächenelement aus Wellpappe mit einem Füllstoff gefüllt ist.

Ein derartiges schalldämmendes Flächenbauelement ist aus der DE 29 53 356 C1 bekannt. Als Füllstoff kommt dort ein kugelförmiges metallisches Material zur Anwendung. Bei diesem metallischen Material kann es sich um Stahlkügelchen handeln. Die Korngrößenstreuung des kugelförmigen metallischen Materials ist gering, um eine regelmäßige Schüttung zu erzielen, d.h. ein Setzen oder Zusammensacken des Füllmaterials zu vermeiden. Die Füllung der Kanalräume mit metallischem Material resultiert in einem Flächenbauelement mit hohen Herstellungskosten.

Aus der CH 579 691 A5 ist ein schalldämmendes Flächenbauelement mit einem zentralen Flächenelement bekannt, das eng nebeneinander und zueinander parallel vorgesehene Füllräume aufweist. Das zentrale Flächenelement ist ober- und unterseitig durch Deckplatten abgeschlossen; es bildet einen Distanzkörper, wobei die eng nebeneinander vorgesehenen Füllräume mit einem Füllstoff gefüllt sind. Bei diesem Füllstoff kann es sich um einen geschäumten Kunststoff wie Polyester oder Polyurethan handeln. Die Herstellung eines solchen Flächenelementes der zuletzt genannten Art ist.relativ aufwendig und nur mit speziellen Maschinen möglich.

Der Erfindung liegt die Aufgabe zugrunde, ein schalldämmendes Flächenbauelement der eingangs genannten Art zu schaffen, das einfach und preisgünstig realisierbar ist und das gute Schalldämmeigenschaften aufweist.

Diese Aufgabe wird erfindungsgemäß dadurch gelöst, daß die Wellpappe an ihren beiden offenen Endflächen verschlossen ist, und daß das Wellpappe-Flächenelement mindestens zwei Wellenbahnen aufweist, die miteinander derartig verbunden sind, daß sich die Kanalräume der benachbarten Wellbahnen kreuzen, und daß der Füllstoff aus einem sich in den Kanalräumen verzahnenden, unbeweglichen Sandmaterial und einem zwischen dem Sandmaterial vorgesehenen, begrenzt beweglichen Pulvermaterial besteht.

Bevorzugt ist es bei dem erfindungsgemäßen schalldämmenden Flächenbauelement, wenn das Wellpappe-Flächenelement drei Wellenbahnen aufweist. Dabei kann die mittlere Wellenbahn eine kleinere Wellenhöhe aufweisen als die beiden äußeren Wellenbahnen. Ein derartiges Wellpappe-Flächenelement ist beispielsweise aus einem Prospekt der Firma Wellpappe Ansbach Duropack Gesellschaft mbH, 91522 Ansbach, unter der Bezeichnung X-PLY (Marke der Firma Kartonex Ges. mbH) bekannt. Dieses bekannte Wellpappe-Flächenelement kommt bislang als Verpackungsmaterial für Granulatsilos, Flüssigkeitsverpackungen, im Maschinen- und Anlagebau, in der Elektroindustrie, für Schwergüter usw. zur Anwendung. Ein solches Wellpappe-Flächenelement steht preisgünstig zur Verfügung, in Kombination mit dem die Kanalräume eines derartigen Wellpappe-Flächenelementes füllenden Sandmaterial und Pulvermaterial ergibt sich erfindungsgemäß ein selbsttragendes, trittfestes Flächenbauelement mit ausgezeichneten Schalldämm-Eigenschaften.

Bei dem erfindungsgemäßen schalldämmenden Flächenbauelement beträgt das Mischungsverhältnis von Sandmaterial zu Pulvermaterial vorzugsweise größenordnungsmäßig 5:2.

Als zweckmäßig hat es sich erwiesen, wenn als Sandmaterial ein Quarzsand verwendet wird, dessen Korngröße in der jeweiligen äußeren Wellenbahn bei einer Schüttdichte von ca. 1.300 kg/m³ zwischen 0,1 und 0,5 mm und wenn als Pulvermaterial ein Quarzmehl verwendet wird, dessen Mahlfeinheit in der jeweiligen äußeren Wellenbahn bei einer Schüttdichte von ca. 1.050 kg/m³ zwischen 0,04 und 0,1 mm und wenn die Korngröße des Quarzsandes in der mittleren Wellenbahn bei einer Schüttdichte von ca. 1.100 kg/m³ zwischen 0,08 und 0,2 mm und die Mahlfeinheit des Quarzmehls in der mittleren Wellenbahn bei einer Schüttdichte von ca. 800 kg/m³ mindestens 0,04 mm beträgt. Ein solcher Quarzsand und ein derartiges Quarzmehl werden beispielsweise von der Firma Amberger Kaolinwerke Eduard Kick GmbH & Co. KG., 92242 Hirschau, angeboten.

Durch die sich kreuzenden Wellenbahnen ergeben sich gleichsam Haltepunkte und somit eine Armierung, wie sie etwa prinzipiell mit dem Stahl im Stahlbeton vergleichbar ist. Darüberhinaus ergeben die unterschiedlichen Kanalgrößen der sich kreuzenden Wellenbahnen eine zum Zentrum des Flächenbauelementes hin erhöhte Druckfestigkeit. Da die Wellen der sich überkreuzenden Wellenbahnen sich genau definiert überkreuzen, ergeben sich neben der besagten erhöhten Druckfestigkeit auch optimale schalltechnische bzw. schalldämmende Eigenschaften. Auf das erfindungsgemäße Flächenbauelement auftreffende Schallwellen werden durch die sich überkreuzenden Wellenbahnen des erfindungsgemäß zur Anwendung gelangenden Wellenpappe-Flächenelementes quasi pyramidenförmig als passiver Schalltrichter wirksam, d.h. die auftreffenden Schallwellen werden vielfach abgelenkt. Dabei ergibt sich eine Dämpfung infolge der definierten Schalleinleitung in die eigentlich schalldämpfend wirkende Masse des Füllstoffes. Aufgrund der kreuzweisen Anordnung der Wellenbahnen und insbesondere aufgrund der vorzugsweise geringen Wellenhöhe der mittleren Wellenbahn im Vergleich zur Wellenhöhe der beiden äußeren Wellenbahnen ergibt sich in weiterer vorteilhafter Weise flächig eine definierte Materialüberlagerung, durch welche die auf das Flächenbauelement auftreffende Schallwellen definiert gebrochen, abgeleitet und diffus absorbieret werden. Es kommt folglich in vorteilhafter Weise zu einer umfassenden Dämpfung aller eingeleiteten Schallfrequenzen, ohne daß es zwischen der akustischen Anregung und möglichen Biegeschwingungen des Flächenbauelementes zu Resonanzwirkungen kommt.

Das erfindungsgemäße schalldämmende Flächenbauelement weist außerdem eine ausgezeichnete äußere Kompressions-Druckfestigkeit und eine ausgezeichnete innere Berst-Druckfestigkeit auf:

Erfindungsgemäß weist das Füllmaterial - wie bereits erwähnt worden ist - vorzugsweise Quarzsand mit einer definierten Korngröße auf. Dieser Quarzsand bildet in den Kanalräumen der sich überkreuzenden Wellenbahnen ein unbewegliches Korngerüst. Durch dieses Korngerüst ist eine definierte Einleitung von Schallenergie in das Innere des Flächenbauelementes gewährleistet. Gleichzeitig ist durch den Quarzsand eine definierte Massestruktur gegeben, die in Kombination mit dem erfindungsgemäß zur Anwendung gelangenden Wellpappe-Flächenelement eine homogene, von keiner Schwachstelle unterbrochene Wirksamkeit der Dämpfung, d.h. der inneren Dämpfung, ergibt. Durch das besagte Korngerüst aus dem sich in den Kanalräumen verzahnenden, unbeweglichen Quarzsand wird gleichzeitig die physikalische Belastungs- und Druckfestigkeit des erfindungsgemäßen schalldämmenden Flächenbauelementes gewährleistet. Der Quarzsand und das Quarzmehl werden in einem definierten Verhältnis derartig gemischt, daß das Quarzmehl wohl die Zwischenräume des Korngerüstes aus Quarzsand ausfüllt, in diesen Zwischenräumen jedoch noch begrenzt frei beweglich bleibt. Durch die Anwendung von Quarzsand und Quarzmehl mit definierten Schüttdichten und Korngrößen bzw. Mahlfeinheiten wird in vorteilhafter Weise die Schalldämmung frequenzdeckend insbesondere auch deshalb gewährleistet, weil das begrenzt frei bewegliche Quarzmehl im Zwischenraum zwischen dem unbeweglichen Quarzsand dazu führt, daß sich die schalltechnische Schwingung in eine entsprechende Bewegung des Quarzmehles umwandelt, wobei die Schwingungsenergie entsprechend gedämpft wird.

Ausführungsbeispiele des erfindungsgemäßen schalldämmenden Flächenbauelementes sind in der Zeichnung dargestellt und werden nachfolgend beschrieben. Es zeigen:
- Fig. 1: abschnittweise in einer vergrößerten, nicht maßstabsgetreu gezeichneten perspektivischen Ansicht einen Eckenbereich einer Ausbildung des schalldämmenden Flächenbauelementes, und
- Fig. 2: weiter vergrößert, nicht maßstabsgetreu eine Ansicht des schalldämmenden Flächenbauelementes gemäß Fig. 4 in Blickrichtung des Pfeiles V, d.h. in einer Vorderansicht.

Die Figuren 1 und 2 zeigen eine Ausbildung des schalldämmenden Flächenbauelementes 10, das eine mittlere Wellenbahn 12 und zwei äußere Wellenbahnen 14 und 16 aufweist.Ein solches Flächenbauelement 10 ist - wie weiter oben erwähnt worden ist - an sich bekannt, es kommt bislang als Verpackungsmaterial zur Anwendung.

Die äußere Wellenbahn 14 weist hierbei z.B. eine Innendecke 18, eine sogenannte A-Welle 20 ohne Einzug und eine Zwischenlage 22 auf, die gleichzeitig Teil der mittleren Wellenbahn 12 ist. Die mittlere Wellenbahn 12 weist eine mit der Zwischenlage 22 verbundene sogenannte C-Welle 24 ohne Einzug sowie eine Zwischenlage 26 auf, die gleichzeitig Teil der äußeren Wellenbahn 16 ist. Die besagte Zwischenlage 26 ist mit einer A-Welle 20 ohne Einzug verbunden. Die äußere Wellenbahn 16 ist durch eine Außendecke 28 abgeschlossen. Die Innendecke 18, die Zwischenlagen 22 und 26 und die Außenlage 28 bestehen beispielsweise aus einem sogenannten Kraftliner und die beiden A-Wellen 20 ohne Einzug sowie die C-Welle 24 ohne Einzug bestehen beispielsweise aus einem Halbzellstoff. In der nachfolgenden Tabelle 1 sind die Flächengewichte der einzelnen Schichtkomponenten des Flächenbauelementes 10 beispielhaft angegeben.

**Tabelle 1**

| **Flächengewichte der Schicht-Komponenten des Wellpappe-Flächenelementes** | |
|---|---|
| Außendecke | 300 g/m² |
| A-Welle ohne Einzug | 150 g/m² |
| Zwischenlage | 200 g/m² |
| C-Welle ohne Einzug | 175 g/m² |
| Zwischenlage | 400 g/m² |
| A-Welle ohne Einzug | 150 g/m² |
| Innendecke | 200 g/m² |

Das Flächengewicht des Wellpappe-Flächenelementes gemäß Tabelle 1 beträgt insgesamt beispielsweise 1.877 g/m². Die Verklebung der Schicht-Komponenten des Wellpappe-Flächenelementes erfolgt z.B. mittels eines geeigneten Leims in einem Inline-Kaschierverfahren.

Die innere Druckfestigkeit bzw. die Berst-Druckfestigkeit ist ganz entscheidend, wenn die Kanalräume durch das Eigengewicht der schwergewichtigen Füllung sich auszudehnen oder zu verformen drohen. Neben der inneren Verspannung der Armierung ist deshalb die Maßhaltigkeit und Stärke der Decken- und Zwischenlagen des Flächenelementes über lange Zeiträume hinweg maßgebend. Ohne diese Maßhaltigkeit des erfindungsgemäß zur Anwendung gelangenden Wellpappe-Flächenelementes können weder das Korngerüst noch das darin befindliche, begrenzt bewegliche Material definiert wirken, weil sich Hohlräume bilden würden.

Das ist besonders bei einer bauseitigen Wand- und Unterdecken-Verwendung wichtig. Während bei Bodenplatten eine Inline-Kaschierung des Wellpappe-Flächenelementes von größenordnungsmäßig 300 g/m² genügt, sind für Wandplatten und für Unterdecken-Platten Inline-Kaschierungen der Wellpappe-Flächenelemente von mindestens 700 g/m² erforderlich.

Fig. 1 verdeutlicht außerdem durch eine kreuzweise Schraffur eine Verschluß-Beschichtung 30 und 32, durch welche die Kanalräume 34 der mittleren Wellenbahn 12 und die Kanalräume 36 der beiden äußeren Wellenbahnen 14 und 16 an ihren offenen Enden, d.h. nach außen hin verschlossen sind. Im Vergleich hierzu verdeutlicht die Figur 5 einen Abschnitt des Flächenbauelementes 10, wobei die Verschluß-Beschichtung 30 teilweise aufgebrochen gezeichnet ist, um den Füllstoff 38 zu verdeutlichen, mit welchem die Kanalräume 34 und 36 des Flächenbauelementes 10 gefüllt sind. Der Füllstoff 38 besteht aus Quarzsand 40, 42, wobei der Quarzsand 40 in den Kanalräumen 36 der beiden äußeren Wellenbahnen 14 und 16 und der Quarzsand 42 in der mittleren Wellenbahn 12 vorgesehen ist. Der Quarzsand 40, 42 ist im entsprechenden Kanalraum 36, 34 derart vorgesehen, daß er sich verzahnt und folglich unbeweglich ist. Der Zwischenraum zwischen dem jeweiligen Quarzsand 40, 42 ist mit Quarzmehl 44, 46 gefüllt. Das Quarzmehl 44, 46 ist im jeweiligen Zwischenraum begrenzt beweglich vorgesehen.

Die nachfolgende Tabelle 2 gibt beispielhaft Zahlenangaben zur Korngröße und zur Mahlfeinheit sowie zum Schüttgewicht von Quarzsand und Quarzmehl in der mittleren Wellenbahn und in den beiden äußeren, zur mittleren Wellenbahn senkrecht orientierten Wellenbahn an.

**Tabelle 2**

| **Korngrößen/Mahlfeinheit und Schüttgewicht des Füllstoffs** | | |
|---|---|---|
| | Welle A | Welle C |
| Korngröße (ca.) des Korngerüsts | 0,1 - 0,5 mm | 0,08 - 0,2 mm |
| Schüttgewicht (ca.) | 1.200 kg/m³ | 1.100 kg/m³ |
| Mahlfeinheit der beweglichen Füllung (ca. | 0,04 - 0,1 mm | > 0,04 mm |
| Schüttgewicht (ca.) | 1.050 kg/m³ | 800 kg/m³ |

Die Höhenabmessung jeder der beiden A-Wellen, d.h. der beiden äußeren Wellenbahnen 14 und 16 beträgt z.B. ca. 3,5 mm und die Höhe der mittleren Wellenbahn 12 beträgt z.B. ca. 2,0 mm. Selbstverständlich sind auch andere Abmessungen des Flächenbauelementes 10 möglich. Desgleichen ist es möglich, als Füllstoff 38 anstelle des oben beschriebenen Quarzsandes und des oben beschriebenen Quarzmehls geeignete andere Materialien entsprechender Korngröße bzw. Mahlfeinheit zur Anwendung zu bringen.

## Patentansprüche

1. Schalldämmendes Flächenbauelement, wobei ein eng benachbarte und zueinander parallele Kanalräume (16';34, 36) aufweisendes Flächenelement aus Wellpappe mit einem Füllstoff (18'; 38) gefüllt ist,
**dadurch gekennzeichnet,**
**daß** die Wellpappe an ihren beiden offenen Endflächen verschlossen ist, und daß das Wellpappe-Flächenelement mindestens zwei Wellenbahnen (14, 16) aufweist, die miteinander derartig verbunden sind, daß sich die Kanalräume (34, 36) der benachbarten Wellenbahnen (14, 16) kreuzen und daß der Füllstoff (38) ein sich in den Kanalräumen (34, 36) verzahnendes, unbewegliches Sandmaterial (40, 42) und ein zwischen dem Sandmaterial (40, 42) vorgesehenes, begrenzt bewegliches Pulvermaterial (44, 46) aufweist.

2. Schalldämmendes Flächenbauelement nach Anspruch 1,
**dadurch gekennzeichnet,**
**daß** das Wellpappe-Flächenelement drei Wellenbahnen (14, 16) aufweist.

3. Schalldämmendes Flächenbauelement nach Anspruch 2,
**dadurch gekennzeichnet,**
**daß** die mittlere Wellenbahn (12) eine kleinere Wellenhöhe aufweist als die beiden äußeren Wellenbahnen (14, 16).

4. Schalldämmendes Flächenbauelement nach Anspruch 1,
**dadurch gekennzeichnet,**
**daß** das Mischungsverhältnis von von Quarzsand (40, 42) gebildetem Sandmaterial zu von Quarzmehl (44, 46) gebildetem Pulvermaterial größenordnungsmäßig 5:2 beträgt.

5. Schalldämmendes Flächenbauelement nach Anspruch 3 und 4,
**dadurch gekennzeichnet,**
**daß** die Korngröße des Quarzsandes (40) in der jeweiligen äußeren Wellenbahn (14) bei einer Schüttdichte von ca. 1.300/kg/m³ zwischen 0,1 und 0,5 mm und die Mahlfeinheit des Quarzmehls (44) in der jeweiligen äußeren Wellenbahn (14, 16) bei einer Schüttdichte von ca. 1.050 kg/m³ zwischen 0,04 und 0,1 mm und daß die Korngröße des Quarzsandes (42) in der mittleren Wellenbahn (12) bei einer Schüttdichte von ca. 1.100 kg/m³ zwischen 0,08 und 0,2 mm und die Mahlfeinheit des Quarzmehls (46) in der mittleren Wellenbahn (12) bei einer Schüttdichte von ca. 800 kg/m³ mindestens 0,04 mm beträgt.

## Claims

1. Soundproofing surface component, in which a surface element made of corrugated board and having closely adjacent and mutually parallel channel spaces (16'; 34, 36) is filled with a filler (18'; 38), **characterized in that** the corrugated board is closed off at its two open end faces, and **in that** the corrugated board surface element has at least two corrugated sheets (14, 16) which are connected to one another in such a way that the channel spaces (34, 36) of the adjacent corrugated sheets (14, 16) cross, and **in that** the filler (38) comprises an immobile sand material (40, 42) which interlocks in the channel spaces (34, 36), and a powder material (44, 46) of limited mobility provided between the sand material (40, 42).

2. Soundproofing surface component according to Claim 1, **characterized in that** the corrugated board surface element has three corrugated sheets (14, 16).

3. Soundproofing surface component according to Claim 2, **characterized in that** the central corrugated sheet (12) has a lower height of corrugation than the two outer corrugated sheets (14, 16).

4. Soundproofing surface component according to Claim 1, **characterized in that** the mixing ratio of sand material formed by quartz sand (40, 42) to powder material formed by quartz powder (44, 46) is in the order of magnitude of 5:2.

5. Soundproofing surface component according to Claims 3 and 4, **characterized in that** the grain size of the quartz sand (40) in the respective outer corrugated sheet (14) is between 0.1 and 0.5 mm at a bulk density of approximately 1,300 kg/m³ and the fineness of grind of the quartz powder (44) in the respective outer corrugated sheet (14, 16) is between 0.04 and 0.1 mm at a bulk density of approximately 1,050 kg/m³, and **in that** the grain size of the quartz sand (42) in the central corrugated sheet (12) is between 0.08 and 0.2 mm at a bulk density of approximately 1,100 kg/m³ and the fineness of grind of the quartz powder (46) in the central corrugated sheet (12) is at least 0.04 mm at a bulk density of approximately 800 kg/m³.

## Revendications

1. Elément de construction superficiel à effet insonorisant, du type dans lequel un élément de surface présentant des espaces en forme de canaux étroitement voisins et parallèles entre eux (16' ; 34, 36) en carton ondulé est garni d'une matière de remplissage (18'; 38), **caractérisé en ce que** le carton ondulé est obturé à ses deux surfaces terminales ouvertes, **en ce que** l'élément de surface en carton ondulé présente au moins deux passages ondulés (14, 16) qui sont réunis l'un à l'autre d'une manière telle que les espaces en forme de canaux (34, 36) des passages ondulés (14, 16) voisins se croisent, et **en ce que** la matière de remplissage (38) est constituée d'un matériau sableux (40, 42) immobile par enchassement dans les espaces en forme de canaux (34, 36), et d'un matériau pulvérulent (44, 46) de mobilité limitée dans le matériau sableux (40, 42).

2. Elément de construction superficiel à effet insonorisant selon la revendication 1, **caractérisé en ce que** l'élément superficiel en carton ondulé présente trois passages ondulés (14, 16).

3. Elément de construction superficiel à effet insonorisant selon la revendication 2, **caractérisé en ce que** le passage ondulé médian (12) présente une hauteur d'ondulation plus faible que les deux passages ondulés extérieurs (14, 16).

4. Elément de construction superficiel à effet insonorisant selon la revendication 1, **caractérisé en ce que** la proportion de matériau sableux formé de sable de quartz (40, 42) par rapport au matériau pulvérulent formé de farine de quartz (44, 46) est de l'ordre de 5:2.

5. Elément de construction superficiel à effet insonorisant selon les revendications 3 et 4, **caractérisé en ce que** la grosseur des particules du sable de quartz (40) dans chacun des passages ondulés extérieurs (14), pour une densité apparente d'environ 1300 kg/m³ est comprise entre 0,1 et 0,5 mm et la finesse de mouture de la farine de quartz dans chaque ondulation extérieure (14, 16) pour une densité apparente d'environ 1050 kg/m³ est comprise entre 0,04 et 0,1 mm, et **en ce que** la grosseur des particules du sable de quartz dans l'ondulation médiane (12) pour une densité apparente d'environ 1100 kg/m³ est comprise entre 0,08 et 0,2 mm, et la finesse de mouture de la farine de quartz (46) dans le passage ondulé médian (12) pour une densité apparente d'environ 800 kg/m³ est d'au moins 0,04 mm.
